# EUROPÄISCHE PATENTANMELDUNG

(11) **EP 1 447 513 A1**
(43) Veröffentlichungstag der Anmeldung: **18.08.2004**
(21) Anmeldenummer: 03405077.3
(22) Anmeldetag: 12.02.2003
(51) Int. Cl.: E06B 3/663

(54) **Isolierverglasung und Hestellungsverfahren**

(71) Anmelder: Glas Trösch Holding AG, 3011 Bern (CH)
(72) Erfinder: Bernhard, Rudolf, 4922 Bützberg (CH)
(74) Vertreter: Roshardt, Werner Alfred, Dipl.-Phys.

(57) **Zusammenfassung**

Eine Isolierverglasung weist zumindest zwei Scheiben (2, 3) auf, die durch einen randseitig angeordneten Abstandshalter (4) im gegenseitigen Abstand gehalten sind. Der Abstandshalter (4) ist mit den Scheiben (2, 3) durch eine Klebeschicht (7.1, 7.2) aus thermoplastischem Material verbunden. Zusätzlich zur Klebeschicht (7.1, 7.2) ist ein Dichtungselement (8.1, 8.2) aus gasdichtem thermoplastischem Material vorgesehen. Dieser Dichtungskörper (8.1, 8.2) bildet einen flächigen Kontakt zu den Scheiben (2, 3) sowie zum Abstandshalter (4) und hat einen volumenhaften Querschnitt.

## Beschreibung

### Technisches Gebiet

Die Erfindung betrifft eine Isolierverglasung mit zumindest zwei Scheiben, die durch einen randseitig angeordneten Abstandshalter im gegenseitigen Abstand gehalten sind, wobei der Abstandshalter mit zumindest einer der Scheiben durch eine Klebeschicht aus thermoplastischem Material verbunden ist. Weiter bezieht sich die Erfindung auf ein Verfahren zur Herstellung einer Isolierverglasung, wobei zwei Scheiben unter Verwendung einer Klebeschicht aus thermoplastischem Material mit einem Abstandshalter verbunden werden.

### Stand der Technik

Glas wird als architektonisches Merkmal insbesondere von Büro- und Dienstleistungsbauten verwendet und zwar sowohl als Dachverglasungen als auch (immer öfter) als durchgehende Fassadenverglasungen (sogenanntes "structural glazing" mit profillosen Isolierverglasungen).

Dies bedeutet, dass der Randverbund von Isoliergläsern der Sonnenstrahlung ausgesetzt wird und deshalb UV-stabil sein muss. Der Randbereich wurde aus diesem Grund - z.B. mit Hilfe emaillierter Streifen - abgedeckt oder mit einer Sekundärversiegelung aus Silicon anstelle von Polysulfid oder Polyurethan versehen. Abgedeckte Randbereiche sind jedoch aus ästhetischen und produktionstechnischen Gründen nicht erwünscht.

Sekundärversiegelungen aus Silicon haben den Nachteil, dass ein solches Randverbundsystem nicht die Anforderungen der Normen - z.B. der DIN 1286, Teil 2 - an gasgefüllte Isoliergläser erfüllt. Die sogenannte Gasleckrate von eingebauten, mit einem sekundärversiegelten Randverbundsystem versehenen Isoliergläsern mit Gasfüllungen (z.B. mit Argon) ist zu hoch, weshalb die heutzutage für Fassaden und Dachverglasungen verwendeten Isoliergläser eine Verschlechterung des k-Werts von 0.3 bis 0.4 W/m2K gegenüber gasgefüllten Isoliergläsern aufweisen.

Neben den konventionellen Randverbundsystemen, die auf einem Abstandshalterrahmen aus Metall beruhen, sind auch alternative Lösungen bekannt, bei denen die Abstandshalterfunktion durch einen dicken Strang aus Butylkautschuk realisiert wird. Auf diese Weise lassen sich zwar beliebige Formen von Abstandshalterrahmen herstellen, die Gasdichtigkeit eines Systems mit einem Metallprofil wird dagegen nicht erreicht. Unbefriedigend ist bei der alternativen Lösung auch die Trocknung des Scheibenzwischenraums durch ein Molekularsieb.

Es hat sich ferner gezeigt, dass bei dem bekannten Randverbundsystem die Stabilität bei grossflächigen Verglasungselementen und bei sogenannten Druckverglasungen ungenügend ist. Ferner ist der Einbau von Sprossen in den Scheibenzwischenraum problematisch.

### Darstellung der Erfindung

Aufgabe der Erfindung ist es, gasgefüllte Isolierverglasungen zu schaffen, welche ein Randverbundsystem aufweisen, das die Gasfüllung auf Dauer aufrecht erhält und UV-beständig ist. Nach Möglichkeit soll sich die Verglasung mit bekannten und erprobten Materialien und Produktionsprozessen realisieren lassen.

Die Lösung der Aufgabe ist durch die Merkmale des Anspruchs 1 definiert. Gemäss der Erfindung weist eine Isolierverglasung zumindest zwei Scheiben auf, die durch einen randseitig angeordneten Abstandshalter im gegenseitigen Abstand gehalten sind. Der Abstandshalter ist mit zumindest einer der Scheiben durch eine Klebeschicht aus thermoplastischem Material verbunden. Zusätzlich zur Klebeschicht ist ein Dichtungselement aus gasdichtem thermoplastischem Material vorgesehen. Dieses Dichtungselement bildet einen flächigen Kontakt einerseits zur zumindest einen Scheibe und andererseits zum Abstandshalter und hat einen in zwei Dimensionen flächig ausgedehnten Querschnitt.

Das Dichtungselement ist also nicht schichtförmig ausgeführt, sondern volumenhaft (d.h. im Querschnitt nicht linien- oder streifenförmig sondern in zwei Dimensionen vergleichbar stark ausgedehnt). Wenn sich nun die Stellung der Scheibe (z.B. wegen einer thermisch bedingten Verformung) gegenüber dem Abstandshalter verändert, kann das Dichtungselement diese Verformung aufnehmen, ohne dass die Gefahr einer Rissbildung besteht. Im Querschnitt betrachtet, befindet sich zwischen der Kontaktfläche zur Scheibe einerseits und der Kontaktfläche zum Abstandshalter andererseits ein flächenhafter (z.B. dreieckförmiger, viereckförmiger, kreis- oder tropfenförmiger) Bereich, der Veränderungen in der relativen Winkelstellung der Kontaktflächen aufnehmen bzw. ausgleichen kann. Dies im Unterschied zu einer schichtförmigen bzw. flachen Ausgestaltung eines Dichtungskörpers.

Der flächige Kontakt wird dadurch erreicht, dass das thermoplastische Material in einen fliessfähigen Zustand gebracht wird, so dass es sich an die Mikrostruktur der Glasoberfläche anpassen kann. Weiter wird unter einem flächigen Kontakt auch eine geometrisch zweidimensionale Ausdehnung verstanden. Das heisst, im Querschnitt betrachtet sind die Kontaktlinien zwischen Scheibe und Dichtungselement einerseits und zwischen Abstandshalter und Dichtungselement andererseits zusammengerechnet länger als die verbleibende Randlinie des Dichtungselements. Die genannten Kontaktlinien sollen aber deutlich kleiner als 9/10, des Gesamtumfangs der Querschnittsfläche des Dichtungselements sein. Vorzugsweise ist eine Kontaktlinie etwa 20% bis 40% des Gesamtumfangs. Auf diese Weise wird ein volumenhaftes (d.h. erfindungsgemässes) statt flaches (d.h. schichtförmiges) Dichtungselement definiert.

Ein Verfahren, das geeignet ist, die erfindungsgemässe Isolierverglasung herzustellen zeichnet sich dadurch aus, dass zusätzlich zur Klebeschicht ein Dichtungselement aus gasdichtem thermoplastischem Material mit volumenhaftem Querschnitt angebracht wird und dass dieses Material zur Sicherung einer guten Obeflächenverbindung bei der Herstellung der Isolierverglasung in einen fliessfähigen Zustand gebracht wird.

Das zusätzliche Dichtungselement wird typischerweise in einem eigenen Verfahrensschritt angebracht, welcher dem Anbringen der Klebeschicht nachgeordnet ist. Wichtig ist, dass in diesem eigenen Verfahrensschritt dafür gesorgt werden kann, dass das Material in fliessfähigem Zustand aufgetragen wird, so dass eine enge, flächenhafte (und nicht nur eine punktuelle) Verbindung zwischen Glas und Dichtungsmaterial bzw. zwischen Abstandshalter (vorzugsweise aus Metall) und Dichtungsmaterial erreicht wird. Konkret gesagt wird das thermoplastische Material heiss aufgetragen oder unmittelbar vor dem Fertigstellen der Verbindung (z.B. durch Wärmestrahlung) erhitzt.

Das heisse Auftragen auf die vorbereitete Verbindungsstelle ist herstellungstechnisch weniger aufwändig als das nachträgliche Erhitzen. Es setzt jedoch voraus, dass die Verbindungsstelle mit einer Spritzdüse von aussen zugänglich ist. Mit Infrarotstrahlung kann das Material dagegen auch durch die Scheibe hindurch erhitzt werden.

Gemäss einer bevorzugten Ausführungsform werden zunächst die Scheiben mit dem Abstandshalter durch Klebeschichten fixiert bzw. verbunden, bevor das Material des Dichtungselements heiss an aussenseitigen Übergänge zwischen Scheiben und Abstandshalter angebracht wird. Es ist aber nicht ausgeschlossen, auf die Klebeschichten teilweise oder ganz zu verzichten.

Selbstverständlich können auch mehr als zwei Scheiben durch wiederholtes Anwenden dieser Technik zu einer Mehrfach-Isolierverglasung verbunden werden.

Nachfolgend sollen weitere vorteilhafte konstruktive Merkmale der Erfindung näher erläutert werden.

Als Beispiel für die Form des zusätzlichen Dichtungselements sei die Keilform erwähnt, wobei der Keilwinkel (Winkel an der Spitze des Keils und damit am Übergang zwischen Scheibenfläche und Abstandshalterrahmenfläche) sicher grösser als etwa 10° ist. Bevorzugt beträgt der Keilwinkel mindestens 30° (wobei auch stumpfe Winkel, d.h. Winkel grösser als 90° möglich sind). Ein Keilwinkel im Bereich von 45° bis 90° ist besonders vorteilhaft. Es ergeben sich dann Querschnittsformen, die nahe bei einem gleichseitigen oder rechtwinklig-gleichschenkligen Dreieck sind. Der Vorteil des Dreiecks ist, dass einerseits im Verhältnis zum verwendeten Materialvolumen grosse Kontaktflächen zu Scheibe und Rahmen möglich sind und dass andererseits nicht unnötig viel Material verwendet werden muss.

Generell sind Querschnittsformen bevorzugt, die ein günstiges (d.h. kleines) Verhältnis von Umfang zu Querschnitt (und folglich Aussenfläche zu Volumen) haben. Es sind selbstverständlich auch Formen mit teilweise konvex oder konkav gekrümmten Oberflächen möglich.

Vorzugsweise ist der Abstandshalter ein formstabiler Rahmen, insbesondere aus Metall. Die Verwendung dieses an sich bekannten und bewährten Mittels ermöglicht es, innerhalb des Rahmens ein Molekularsieb unterzubringen. Der im Querschnitt rohrförmige Metallrahmen ist gegen den Scheibenzwischenraum hin offen. Allenfalls vorhandene Feuchtigkeit kann somit in das Innere des Rahmenrohrs diffundieren, um dort adsorbiert zu werden. Ist der Rahmen aus Metall, ergibt sich die bestmögliche Gasdichtigkeit. Es sind aber auch Abstandshalter aus Kunststoff denkbar.

Zur mechanischen Fixierung ist bevorzugt randseitig zwischen den zumindest zwei Scheiben und dem Abstandshalter ein licht- und/oder UV-beständiger Duroplast angeordnet. Als Ausgangsmaterial für einen solchen Duroplast eignet sich insbesondere Silicon.

In einer bevorzugten Ausführung deckt der Duroplast die Klebeschicht und den Dichtungskörper ab und schützt diese gegen Feuchtigkeit. Sind die Klebeschicht und der Dichtungskörper unempfindlich gegen Feuchtigkeit, dann können auch andere konstruktive Anordnungen zum Einsatz kommen.

Typischerweise ist der Dichtungskörper (senkrecht zur Scheibenebene) dicker als die Klebeschicht ausgebildet. Die Klebeschicht ist so dünn wie möglich. Der Dichtungskörper soll jedoch federn können. Beispielsweise beträgt die Schichtstärke der Klebeschicht weniger als 0.5 mm und der Dichtungskörper hat eine Dicke von 1 mm oder mehr.

Bevorzugt ist der Dichtungskörper ausserhalb eines durch die zumindest zwei Scheiben und den Abstandshalter definierten Scheibenzwischenraum angeordnet. Dabei ist der Abstandshalter bezüglich des Scheibenrandes um ein bestimmtes Mass (von z.B. 3-8 mm) nach innen versetzt. Der Dichtungskörper kann im Randbereich (aussenseitig des Rahmens) oder zwischen Seitenfläche und Scheiben platziert werden.

Der Abstandshalter ist als Rahmen ausgebildet und hat vorzugsweise einen Querschnitt, der im Wesentlichen ohne Verwerfungen seiner Oberfläche um 90° biegbar ist. Bevorzugt wird ein rechteckiger Querschnitt mit abgeschrägten äusseren Ecken. Möglich sind auch H-förmige oder T-förmige Querschnitte.

Der Querschnitt des Abstandshalters hat in einer weiteren Ausführungsform aussenseitig Ausnehmungen, so dass zwischen der mindestens einen Scheibe und dem Abstandshalter ein Kanal zum Einfüllen des Dichtungskörpers gebildet wird.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: Ein Randverbundsystem mit rechteckigem Abstandshalterprofil im Querschnitt;
- Fig. 2: Ein Randverbundsystem mit Abstandshalterrahmen mit abgeschrägten Ecken im Querschnitt; und
- Fig. 3: Ein Randverbundsystem mit H-förmigem Abstandshalterprofil im Querschnitt;
- Fig. 4a-e: Eine schematische Darstellung eines erfindungsgemässen Herstellungsverfahrens
- Fig. 5a-i: Verschiedene Ausführungsformen des erfindungsgemässen Dichtungselements.

Grundsätzlich sind in den Figuren gleiche Teile mit gleichen Bezugszeichen versehen.

### Wege zur Ausführung der Erfindung

Figur 1 zeigt einen Detailausschnitt eines Randbereichs einer erfindungsgemässen Isolierverglasung 1. Sie besteht aus einer ersten Scheibe 2 und einer zweiten Scheibe 3, welche mit einem randseitig angeordneten Abstandshalterprofil 4 in einem gegenseitigen Abstand gehalten sind. Der dadurch entstehende Glaszwischenraum 5 ist mit einer Gasfüllung gefüllt, z.B. mit dem Edelgas Argon.

Das Abstandshalterprofil 4 hat in diesem Ausführungsbeispiel einen rechteckigen Hohlquerschnitt. Der Hohlraum des Abstandshalterprofils 4 ist mit einem Trocknungsmittel 6 gefüllt, welches als Mikrofilter (Molekularsieb) wirkt und eventuell anfallende Feuchtigkeit (z.B. Kondenswasser) aufnehmen kann. Das Abstandshalterprofil 4 ist mit den Scheiben 2 und 3 durch eine Klebeschicht 7.1 bzw. 7.2 aus Butylkautschuk verbunden. Die Stärke der Klebeschicht beträgt vorzugsweise weniger als 0.5 mm und weist in diesem Ausführungsbeispiel eine Stärke von etwa 0.3 mm auf.

Zusätzlich zu den Klebeschichten 7.1 und 7.2 ist jeweils an den Ecken zwischen der Scheibe 2 und dem Abstandshalterprofil 4, beziehungsweise zwischen der Scheibe 3 und dem Abstandshalterprofil 4, ein Dichtungskeil 8.1 bzw. 8.2 vorgesehen. Der Dichtungskeil 8.1 bzw. 8.2 hat in diesem Ausführungsbeispiel einen dreieckigen Querschnitt. Die Länge der Katheten des dreieckigen Querschnitts betragen vorzugsweise mehr als 1.0 mm und weisen in diesem Ausführungsbeispiel jeweils eine Länge von 1.5 mm auf. Der Dichtungskeil 8.1 bzw. 8.2 steht mit seinen entlang der Katheten verlaufenden Fläche einerseits mit der Scheibe 2 bzw. 3 und andererseits mit dem Abstandshalterprofil 4 in einem flächigen Kontakt. Die Dichtungskeile 8.1 und 8.2 sind entlang dem ganzen Umfangs des Abstandshalterprofils 4 geführt und decken die Fuge bei den Klebeschichten 7.1 und 7.2, zusätzlich zu diesen, gasdicht ab.

Im nach aussen gerichteten, durch die Scheiben 2 und 3 sowie den nach innen versetzten Abstandshalterprofil 4 definierten Randbereich ist eine Siliconfüllung 9 angeordnet. Diese deckt die Butylkautschukverbindung zwischen Scheiben und Abstandshalterprofil 4 vollständig ab und schützt diese vor äusseren Einflüssen, wie beispielsweise Feuchtigkeit. Neben einer Siliconfüllung 9 können weitere Materialien für die Abdeckung der Butyl/Rahmenverbindung vorgesehen werden, welche jedoch licht- und UV-beständig sein müssen, z.B. licht- und UV-beständige Duroplaste.

Figur 2 zeigt eine weitere Ausführungsform eines erfindungsgemässen Randverbundes. Der Aufbau der Isolierverglasung 11 und deren Herstellung ist bis auf die nachfolgend beschriebenen Unterschiede identisch mit derjenigen gemäss Figur 1. Unterschiedlich ist, dass der grundsätzlich rechteckige Querschnitt des Abstandshalterrahmens 12 auf der nach aussen gerichteten Seite, d.h. gegen den Randbereich hin, abgeschrägte Ecken hat. Zwischen dem Abstandshalterrahmen 12 und der Scheibe 2 einerseits und zwischen dem - Abstandshalterrahmen 12 und der Scheibe 3 andererseits wird jeweils ein Kanal gebildet, in welchem der Dichtungskörper 13.1 bzw. 13.2 eingesetzt oder eingegossen wird. Auch bei diesem Ausführungsbeispiel wird im nach aussen gerichteten, durch die Scheiben 2 und 3 sowie dem Abstandshalterrahmen 12 definierten Randbereich eine volumenhafte Siliconfüllung 9 angeordnet.

Figur 3 zeigt eine weitere Ausgestaltung für ein Abstandshalterprofil 22. Der Querschnitt kann als H-förmig bezeichnet werden. Das heisst, es sind zu den Scheiben 2, 3 hin zwei Ausnehmungen 23, 24 für den duroplastischen Kleber ausgebildet. Der Kontakt zu den Scheiben 2, 3 wird durch je zwei seitliche Stege 25, 26 bzw. 27, 28 auf jeder Seite des Abstandshalterprofils 22 gebildet. Der Kleber bildet in den Ausnehmungen 23, 24 zwei voluminöse Dichtungsabschnitte 29, 30 und zwischen den Stegen 25, 26 bzw. 27, 28 und den Scheiben 2 bzw. 3 vier dünne Haftschichten 31, 32 bzw. 33, 34. Während die Haftschichten 31 bis 34 typischerweise eine Dicke (senkrecht zur Ebene der Scheiben 2 und 3 betrachtet) von wenigen Zehntel Millimetern haben, sind die Dichtungsabschnitte 29, 30 in der Regel 1 mm dick oder mehr.

Bei der Herstellung kann so vorgegangen werden, dass der Kleber heiss in die Ausnehmung 23, 24 eingefüllt wird. Die Menge wird dabei so bemessen, dass beim Zusammenfügen eine bestimmte Menge aus der Ausnehmung verdrängt werden muss und zwischen die Stege 25 bis 28 und die Scheiben 2, 3 gelangt. Dort wirkt der Kleber als Klebeschicht, welche eine Fixierung der Scheiben im Rahmen des Produktionsprozesses schafft und die nachfolgende Dauerbefestigung über die Siliconfüllung 9 erlaubt.

Nachfolgend wird anhand der Fig. 4a-e ein Ausführungsbeispiel für das Verfahren zur Herstellung einer erfindungsgemässen lsolierverglasung beschrieben. Der verwendete Abstandshalterrahmen ist derselbe wie in Fig. 2. Zur besseren Übersicht sind die Teile in den fünf Figuren 4a-e nur einmal mit Bezugszeichen versehen.

Aus einem geeigneten Metallprofilstrang, welcher im vorliegenden Fall einen im wesentlichen rechteckigen Querschnitt mit abgeschrägten Kanten hat (vgl. Fig. 2), wird vorgängig ein viereckiger, umlaufender Rahmen (Abstandshalterrahmen 12) geformt entsprechend der gewünschten flächenmässigen Abmessung und Ausgestaltung der herzustellenden Isolierverglasung.

Der so vorbereitete Rahmen wird als erstes auf seinen beiden Seitenflächen (welche mit den Glasscheiben zu verbinden sind) mit Klebeschichten 14.1, 14.2 (z.B. aus Butylkautschuk) versehen (Fig. 4a). Damit die nachfolgende Verbindung mit den Scheiben 2 und 3 eine gute Haftung zeigt, sollte der Kleber in fliessfähigem Zustand (also heiss) aufgebracht werden.

Anschliessend (vgl. Fig. 4b) wird der Abstandshalterrahmen 12 auf der ersten Scheibe 2 aufgeklebt (Klebeschicht 14.1). Die Haftung des Klebers reicht aus, um den Abstandshalterrahmen in Bezug auf die Scheibe 2 in Position zu halten.

Die Schichtdicke beträgt im Endzustand (d.h. nach dem Erkalten des Klebers) etwa 0.3 mm. Butyl ist ein tendenziell teures Material und wird unter der Erwärmung bei Sonneneinstrahlung weich. Aus diesen Überlegungen ist eine geringe Schichtdicke des Butyls, wie auch eines anderen, als Kleber geeigneten Duroplastmaterials bevorzugt.

Nachdem der Abstandshalterrahmen 12 auf der ersten Scheibe 2 befestigt ist, wird die zweite Scheibe 3 in der Nähe und auf der mit dem Abstandshalterrahmen 12 versehenen Seite der ersten Scheibe 2 bereitgestellt. Der (noch offene) Glaszwischenraum 5 wird mit dem Füllgas (z.B. Argon) gespült bzw. durchströmt. Danach wird die zweite Scheibe 3 auf den Abstandshalterrahmen 12 aufgeklebt. Um eine Heissverbindung sicherzustellen, kann bei Bedarf die Oberfläche der Klebeschicht 14.2 durch Infrarot-Einstrahlung erwärmt werden. Die zwischen der Klebeschicht 7.2 und der zweiten Scheibe 3 vorhandene Haftung reicht aus, die zweite Scheibe 3 in der gewünschten Position zu halten. Mit einem Pressdruck P1, P2 werden die beiden Scheiben 2 und 3 im Bereich des Abstandshalterrahmens 12 gegeneinander gedrückt (Fig. 4c). Die Dicke der Klebeschichten 14.1, 14.2 beträgt im Endzustand (d.h. nach dem Pressen und Erkalten des Klebers) etwa 0.3 mm.

In Fig, 4c ist erkennbar, dass an den Übergängen zwischen den Scheiben 2, 3 und dem Abstandshalterrahmen 12 wegen der abgeschrägten Kanten des Abstandshalterprofils zwei (im Querschnitt dreieckige) Kanäle 15.1, 15.2 gebildet werden. In diese wird nun ein Butylkautschuk als Dichtungskeil 16.1, 16.2 in heissem, d.h. fliessfähigem Zustand eingefüllt (Fig. 4d). Im vorliegenden Beispiel ist die Menge (pro Längeneinheit des Abstandshalterrahmens gerechnet) so bemessen, dass der resultierende Dichtungskeil aus den Kanälen 15.1, 15.2 herausragt.

Schliesslich wird in den freien äusseren Randbereich zwischen den Scheiben 2 und 3 sowie dem Abstandshalterrahmen 12 Silicon aufgespritzt, bis der Randbereich aufgefüllt ist (Fig. 4e). Die Siliconfüllung bildet einen wasserdichten Randabschluss 17, welcher den Butylkautschuk gegen aussen schützt und die mechanische Stabilität der Isolierverglasung sichert.

Die durch die Klebeschichten 14.1, 14.2 gebildete Verbindung zwischen dem Abstandshalterrahmen 12 und der ersten bzw. zweiten Scheibe 2 bzw. 3 weist eine hohe Qualität auf, solange sie nicht über Gebühr durch Scheibendeformationen (welche typischerweise durch thermisch Einflüsse bedingt sind) beansprucht wird. Der erfindungsgemässe Dichtungskeil 16.1, 16.2 stellen nun eine Verbindung erhöhter mechanischer Belastbarkeit dar, weil das. Verhältnis zwischen Klebefläche und Volumen günstiger ist als bei den dünnen Klebeschichten 14.1, 14.2. An sich wäre es denkbar, auf die Klebeschichten 14.1, 14.2 zu verzichten. In der Praxis sind sie aber nicht nur als zweite Sicherheit sonder auch als Produktionshilfe nützlich. Sie erlauben es, den Abstandshalterrahmen auf den Scheiben 2, 3 provisorisch zu fixieren, bevor die Dichtungskeile und der Randabschluss aus Silicon angebracht werden.

Die Form des Dichtungselementes (8.1, 8.2, 13.1, 13.1, 16.1, 16.2 bzw. des Dichtungsabschnittes 29, 30 kann in vielfältiger Weise variiert werden. Wichtig ist, dass er genügend gross bzw. volumenförmig ist, so dass er die Deformationen bei Belastung der Scheiben 2 und 3 aufnehmen kann, ohne zu reissen. Die dünne Butyl-Schicht weist nur eine geringe Dehnbarkeit auf und kann dadurch nur ein geringes Mass an Deformationen aufnehmen. Durch die zusätzliche Abdichtung der Fugen bei den Klebeschichten 7.1 und 7.2 ist die Dichtigkeit des Scheibenzwischenraums gegen diffundierendes Gas bei der erfindungsgemässen Isolierverglasung sichergestellt.

Anhand der Fig. 5a-i soll die Variationsvielfalt aufgezeigt werden. Die Scheibe 2 und der (im Eckbereich unterschiedlich ausgeführte) Abstandshalterrahmen 4 bzw. 12 sind nur ausschnittsweise dargestellt.

Fig. 5a zeigt einen Dichtungskeil 10.1, dessen Querschnitt im Wesentlichen ein rechtwinkliges gleichschenkliges Dreieck ist. Fig. 5b zeigt einen Dichtungskeil 10.2, der ähnlich zu dem Dichtungskeil 10.1 ist, der aber eine konkav gekrümmte "freie" (d.h. nicht dichtungswirksame) Seite hat. Bei Fig. 5c entspricht der Querschnitt des Dichtungskeils 10.3 einem Kreisausschnitt (mit Zentriwinkel von 90°).

Bei den nachfolgenden Varianten hat der Abstandshalterrahmen nicht eine rechtwinklige, sondern eine abgeschrägte oder abgerundete Eckausführung. Der Dichtungskeil 10.4 (Fig. 5d) befindet sich grösstenteils in einem Kanal (vgl. Fig. 4c Kanal 15.1), welcher zwischen Scheibe 2 und abgeschrägter Ecke des Abstandshalterrahmens 12 gebildet wird. Der Dichtungskeil 10.5 gemäss Fig. 5e ragt zu einem grösseren Teil aus dem Kanal heraus und ist insgesamt nahe bei einem gleichseitigen Dreieck. Bei der in Fig. 5f gezeigten Ausführungsform ist der Kanal im Unterschied zu Fig. 5e rechteckig. Der Dichtungskeil 10.6 ist viereckig. Der Eckbereich des Abstandshalterprofils kann auch rund sein wie in Fig. 5g gezeigt, wobei der Dichtungskeil 10.7 in der Art eines Dreiecks mit einer konvexen und einer konkaven Seite ausgestattet ist. Die Variante gemäss Fig. 5h ist ähnlich zu derjenigen gemäss Fig. 5g mit der Ausnahme, dass der Dichtungskeil im Querschnitt einen Kreisabschnitt bzw. einen Halbkreis bildet. Schliesslich zeigt Fig. 5i ein Beispiel mit einem nach aussen (mit einem spitzen Winkel) vorstehenden Dichtungskeil 10.9, bei welchem der Keilwinkel grösser als 90° ist.

In der Praxis ist die Scheibe im Bereich des Dichtungskeils immer eine Ebene. Dies ist aber kein zwingendes Merkmal der Erfindung.

Man kann sagen, dass beim erfindungsgemässen zusätzlichen Dichtungselement im Querschnitt betrachtet die Kontaktlinien (Scheibe/Dichtungselement einerseits und Abstandshalterrahmen/Dichtungselement andererseits) eine geometrische Fläche aufspannen und dass diese Fläche in zwei zueinander senkrechten Richtungen etwa gleich stark ausgedehnt ist. Das Verhältnis von Länge zu Breite (bzw. Länge zu Höhe) soll deutlich kleiner als 10 sein, vorzugsweise kleiner als 5. Besonders vorteilhaft ist es, wenn das genannte Verhältnis im Bereich von 0,5 bis 2 liegt.

Auch die Ausgestaltung des Querschnitts des Rahmens (vgl. Bezugszeichen 4 und 12) ist von sekundärer Bedeutung zur Herstellung der gasdichten Abdichtung. Anstelle von abgeschrägten Ecken können entlang der entsprechenden Kanten im Querschnitt rechteckige oder quadratische Nuten oder Ausnehmungen (vgl. Fig. 5f) ausgebildet sein, in denen der Dichtungskörper angeordnet wird. Wird z.B. der H-förmige Querschnitt (vgl. Fig. 3) dahingehend abgewandelt, dass z.B. die inneren Stege 31, 33 verbreitert und die äusseren Stege 32, 34 weggelassen werden, dann ergibt sich ein so genannter T-förmiger Querschnitt. Einfache Querschnitte des Rahmens sind jedoch bevorzugt, da diese in die gewünschte Form gebogen bzw. abgekantet werden können, ohne dass wesentliche Verwerfungen an dessen Oberfläche entstehen.

Obwohl Butyl bevorzugt ist, können auch andere thermoplastische Materialien verwendet werden, sofern diese gasdicht sind.

Zusammenfassend ist festzustellen, dass mit dem erfindungsgemässen Isolierglas einerseits die massgeblichen Normen für gasgefüllte Isoliergläser erfüllt und dass gegenüber den bekannten, profillosen Isoliergläsern bessere k-Werte erreicht werden.

## Patentansprüche

1. Isolierverglasung mit zumindest zwei Scheiben (2, 3), die durch einen randseitig angeordneten Abstandshalter (4; 12; 22) im gegenseitigen Abstand gehalten sind, wobei der Abstandshalter (4; 12; 22) mit zumindest einer der Scheiben (2, 3) durch eine Klebeschicht (7.1, 7.2; 14.1, 14.2) aus thermoplastischem Material verbunden ist, **dadurch gekennzeichnet, dass** zusätzlich zur Klebeschicht (7.1, 7.2; 14.1, 14.2) ein Dichtungselement (8.1, 8.2; 13.1, 13.2; 16.1, 16.2) aus gasdichtem thermoplastischem Material vorgesehen ist, dass dieses Dichtungselement (8.1, 8.2; 13.1, 13.2; 16.1, 16.2) einen flächigen Kontakt zur zumindest einen Scheibe und zum Abstandshalter bildet und einen volumenhaften Querschnitt hat.

2. Isolierverglasung nach Anspruch 1, **dadurch gekennzeichnet, dass** der Abstandshalter (4; 12; 22) ein formstabiler Rahmen, insbesondere aus Metall, ist.

3. Isolierverglasung nach einem der Ansprüche 1 oder 2, **dadurch gekennzeichnet, dass** zur mechanischen Fixierung randseitig zwischen den zumindest zwei Scheiben (2, 3) und dem Abstandshalter (4; 12; 22) ein licht- und/oder UV-beständiger Duroplast (9), insbesondere Silicon, angeordnet ist.

4. Isolierverglasung nach Anspruch 3, **dadurch gekennzeichnet, dass** der Duroplast (9) die Klebeschicht (7.1, 7.2; 14.1, 14.2) und das Dichtungselement (8.1, 8.2; 13.1, 13.2; 16.1, 16.2) gegen Feuchtigkeit schützend deckt.

5. Isolierverglasung nach einem der Ansprüche 1 bis 4, **dadurch gekennzeichnet, dass** die Klebeschicht (7.1, 7.2; 14.1, 14.2) dünner als 0.5 mm ist und dass das Dichtungselement (8.1, 8.2; 13.1, 13.2; 16.1, 16.2) dicker als die Klebeschicht (7.1, 7.2; 14.1, 14.2), insbesondere dicker als 1 mm, ist.

6. Isolierverglasung nach Anspruch 5, **dadurch gekennzeichnet, dass** das Dichtungselement (8.1, 8.2; 13.1, 13.2; 16.1, 16.2) ausserhalb eines durch die zumindest zwei - Scheiben (2, 3) und den Abstandshalter (4; 12; 22) definierten Scheibenzwischenraums (5) angeordnet ist.

7. Isolierverglasung nach einem der Ansprüche 1 bis 6, **dadurch gekennzeichnet, dass** der Abstandshalter (4; 12; 22) einen Querschnitt hat, der im Wesentlichen ohne Verwerfungen seiner Oberfläche um 90° biegbar ist.

8. Isolierverglasung nach Anspruch 7, **dadurch gekennzeichnet, dass** der Querschnitt des Abstandshalters (4; 12; 22) aussenseitig abgeschrägte Ecken hat, so dass zwischen der mindestens einen Scheibe (2, 3) und dem Abstandshalter (4; 12; 22) ein Kanal zum Einfüllen des Dichtungselementes (8.1, 8.2; 13.1, 13.2; 16.1, 16.2) gebildet wird.

9. Verfahren zur Herstellung einer Isolierverglasung nach Anspruch 1, wobei zwei Scheiben (2, 3) unter Verwendung einer Klebeschicht (14.1, 14.2) aus thermoplastischem Material mit einem Abstandshalter (12) verbunden werden, **dadurch gekennzeichnet, dass** zusätzlich zur Klebeschicht (14.1, 14.2) ein Dichtungselement (16.1, 16.2) aus gasdichtem thermoplastischem Material mit volumenhaftem Querschnitt angebracht wird und dass dieses Material zur Sicherung einer guten Oberflächenverbindung bei der Herstellung der Isolierverglasung in einen fliessfähigen Zustand gebracht wird.

10. Verfahren nach Anspruch 9, **dadurch gekennzeichnet, dass** das Material des Dichtungselements (16.1, 16.2) in fliessfähigem Zustand aufgetragen wird.

11. Verfahren nach Anspruch 9 oder 10, **dadurch gekennzeichnet, dass** zunächst die Scheiben (2, 3) mit dem Abstandshalter (12) durch Klebeschichten fixiert bzw. verbunden werden und dass danach das Material des Dichtungselements (16.1, 16.2) heiss an aussenseitigen Übergängen zwischen Scheiben (2, 3) und Abstandshalter (12) angebracht werden.
